# DEMANDE DE BREVET EUROPEEN

(11) **EP 2 030 658 A1**
(43) Date de publication de la demande: **04.03.2009**
(21) Numéro de dépôt: 08354059.1
(22) Date de dépôt: 29.08.2008
(51) Int. Cl.: A63C 13/00

(54) **Dispositif de cale de montée et bloqueur pour raquette à neige**

(30) Priorité: 29.08.2007 FR 0706104
(71) Demandeur: Inook, 74940 Annecy-Le-Vieux (FR)
(72) Inventeur: Bibollet, Jean-Claude, 74230 Thônes (FR)
(74) Mandataire: Hecké, Gérard

(57) **Abrégé**

Dispositif de calage en hauteur et de blocage en rotation d'une plaque de fixation (6) articulée sur une raquette à neige, comportant un élément coulissant (2) pouvant se déplacer dans le sens axial longitudinal du tamis (7) pour occuper soit une première position reculée et désengagée en arrière de l'extrémité postérieure de la plaque de la fixation (6), soit une deuxième position avancée dans laquelle son extrémité avant est soit engagée sous l'extrémité postérieure de la plaque de fixation (6) pour servir de cale de montée en limitant la rotation vers le bas de ladite plaque, soit engagée au-dessus de l'extrémité postérieure pour servir de bloqueur de la plaque de fixation (6) en la maintenant solidarisée contre la face supérieure du tamis (7), et des moyens d'entraînement permettant de dériver d'une force d'appui sensiblement verticale exercée de haut en bas, une force d'actionnement en translation permettant sélectivement d'assurer le déplacement de l'élément coulissant (2) vers la deuxième position engagée, ou vers la première position désengagée.

## Description

### Domaine technique de l'invention.

L'invention concerne un dispositif pouvant être utilisé en cale de montée ou en bloqueur pour une fixation de raquette à neige comportant une plaque articulée. Le dispositif de cale de montée et bloqueur constitue un organe de calage en hauteur et de blocage en basculement de la plaque de fixation articulée d'une raquette à neige.

### Etat de la technique

Dans le domaine de la raquette à neige, il existe de multiples dispositifs ayant vocation à rendre moins pénible la marche en montée lorsque la pente est forte en interposant une cale, communément désignée sous le terme de « cale de montée », entre la plaque articulée de la fixation et la face supérieure du tamis de la raquette. Cette cale de montée sert alors de rehausseur et elle permet de gravir une pente de face en limitant l'effort au niveau des mollets du marcheur .

Ces mêmes dispositifs de l'art antérieur sont généralement conçus pour servir également de bloqueur, en assurant l'immobilisation de la plaque de fixation contre le tamis de la raquette. Le tamis suit alors tous les mouvements du pied du raquetteur pour un meilleur contrôle de la raquette dans les passages difficiles, tels que les franchissement de ruisseaux ou de talus abruptes.

Il existe différents types de dispositifs tels que décrits ci avant qui sont pour les uns manoeuvrables à la main et pour d'autres manoeuvrables directement à l'aide de la pointe du bâton tel que notamment le dispositif décrit dans la demande de brevet FR 2880547 qui fait appel à un élément actionné en coulissement, à l'encontre de moyens de rappel, par deux biellettes articulées entre elles pour constituer une genouillère . Ce dispositif n'offre cependant qu'une course axiale restreinte en raison des dimensions obligatoirement limitées d'esdites biellettes ce qui, en position cale de montée ne permet pas d'assurer un point d'appui suffisamment avancé pour éviter à la plaque de la fixation d'échapper de son appui lors de sa flexion. Un autre problème réside dans le fait que le guidage en coulissement exige un ajustement relativement précis des pièces entre elles et cet ajustement rend le fonctionnement particulièrement sensible au gel et aux infiltrations de neige qui sont d'autant plus difficile à contrer que le dispositif ne peut être que peu étanche par construction même.

### Objet de l'invention

Pour pallier à ces inconvénients, le but de l'invention est de proposer un dispositif de cale de montée et de bloqueur pour raquette à neige, offrant, en position cale de montée , un point d'appui situé suffisamment en avant pour garantir un appui sûr de la plaque de fixation tout en offrant par ailleurs un encombrement le plus réduit possible et une très bonne étanchéité face aux pénétrations de neige. Ce dispositif est par ailleurs actionnable avec facilité à l'aide de la pointe du bâton pour passer rapidement d'une position désengagée dans laquelle il n'a aucune fonction, à une position engagée dans laquelle il peut être utilisé comme cale de montée ou comme bloqueur.

Préalablement aux descriptions qui suivent il est précisé que les notions de direction vers l'avant et vers l'arrière sont déterminées en référence au sens habituel de marche du raquettiste tandis que les notions d'horizontalité et de verticalité sont déterminées en référence à une raquette selon l'invention reposant sur un sol horizontal.

Ceci convenu, pour atteindre les différents objectifs susmentionnés , le dispositif selon l'invention est caractérisé en ce qu'il comporte d'une part un élément d'appui monté basculant par rapport au tamis, autour d'un axe sensiblement horizontal, à l'encontre de moyens de rappel et en ce qu'il comporte d'autre part des moyens d'accrochage permettant sélectivement de maintenir ledit élément basculant dans sa position désengagée donc basculée vers l'arrière hors de la zone balayée par la plaque de la fixation ou de le libérer en rotation pour qu'il puisse basculer vers l'avant pour venir occuper soit sa position engagée en cale de montée soit sa position engagée en bloqueur.

Selon une autre caractéristique , le dispositif selon l'invention permettant d'assurer le calage en hauteur et le blocage en rotation de la plaque de fixation articulée de la raquette à neige est disposé en partie au moins entre l'extrémité arrière de ladite plaque de fixation pivotante, et l'extrémité arrière du tamis .

Selon une autre caractéristique, le dispositif selon l'invention est équipé de moyens de commande pour le passage d'une position inactive, désengagée, à deux positions actives, engagées, et vice versa, et il comporte :
- un socle solidaire du tamis de la raquette ledit socle supportant un axe avant et un axe arrière de pivotement disposés sensiblement parallèlement l'un par rapport à l'autre et sensiblement horizontalement par rapport au tamis de la raquette ,
- un élément monté pivotant à l'encontre de moyens de rappel autour de l'axe de pivotement avant supporté par le socle susmentionné, ledit élément basculant d'appui , qui comporte au moins un bras d'actionnement s'étendant vers l'arrière , pouvant occuper soit une position désengagée dans laquelle il est basculé vers l'arrière , et il se situe alors en dehors de la zone balayée par la plaque pivotante de la fixation, soit une première position engagée en bloqueur soit une seconde position engagée en cale de montée ,
- un élément de verrouillage et déverrouillage monté pivotant à l'encontre de moyens de rappel autour de l'axe de pivotement arrière supporté par le socle susmentionné ledit élément de verrouillage et déverrouillage comportant d'une part un levier de commande s'étendant vers l'arrière et d'autre part des moyens d'accrochage permettant sélectivement de maintenir l'élément basculant d'appui dans sa position désengagée donc basculée vers l'arrière ou de le libérer en rotation pour que, sous l'action des moyens de rappel auxquels celui-ci est associé, il puisse basculer vers l'avant pour venir occuper soit sa position engagée en bloqueur soit sa position engagée en cale de montée.
- des moyens de rappel tendant à faire basculer vers l'avant l'élément basculant d'appui pour l'amener de sa position désengagée vers ses positions engagées ,
- des moyens de rappel tendant à ramener l'élément de verrouillage - déverrouillage de la position déverrouillée à la position dans laquelle il assure le verrouillage de l'élément basculant dans sa position basculée vers l'arrière donc désengagée.

L'élément basculant d'appui du dispositif selon l'invention peut donc occuper trois positions caractéristiques
- soit une position désengagée dans laquelle il est basculé vers l'arrière dans sa position de basculement extrême vers l'arrière et il se situe alors en dehors de la zone balayée par la plaque pivotante de la fixation .
- soit une première position engagée , qu'il atteint après un basculement vers l'avant de valeur angulaire α ( Alpha ) par rapport à la position désengagée susmentionnée . Dans cette position intermédiaire de basculement vers l'avant, correspondant à la position engagée en bloqueur, l'élément basculant d'appui exerce, soit directement soit par l'intermédiaire d'un doigt mobile, un appui sur la face supérieure de l'extrémité arrière de la plaque de fixation en la maintenant ainsi plaquée contre la face supérieure du tamis et en s'opposant ainsi à tout mouvement de rotation de ladite plaque de fixation autour de son axe de pivotement
- soit une seconde position engagée en cale de montée qu'il atteint après un basculement vers l'avant de valeur angulaire β ( béta ) par rapport à la position désengagée. Dans cette position extrême de basculement vers l'avant, correspondant à la position engagée en cale de montée l'extrémité supérieure avant dudit élément basculant d'appui est engagée sous l'extrémité postérieure de la plaque de fixation pour servir de rehausseur en limitant la rotation vers le bas de ladite plaque .

Selon une autre caractéristique, l'axe horizontal de pivotement autour duquel pivote l'élément basculant d'appui est immobile par rapport au tamis .

Selon une caractéristique importante , par rapport à la position désengagée , la valeur angulaire de basculement vers l'avant α ( Alpha ) correspondant à la position engagée en bloqueur de l'élément basculant d'appui, est avantageusement comprise entre 10° ( dix degrés ) et 45° ( quarante cinq degrés ) tandis que la valeur angulaire β ( béta ) , correspondant à la position engagée en cale de montée de l'élément basculant est quant à elle avantageusement comprise entre 40° ( quarante degrés ) et 80° ( quatre vingt degrés ) de préférence comprise entre 45 ° ( quarante cinq degrés ) et 75 ° (soixante quinze degrés ) par rapport à la position désengagée .

Selon une autre caractéristique, l'angle de débattement angulaire α ( Alpha ) que parcourt l'élément basculant d'appui entre sa position désengagée et sa position engagée en guise de bloqueur est avantageusement inférieur à 45° ( quarante cinq degrés ) de préférence inférieur à 40° ( quarante degrés ) et en particulier inférieur à 35° ( trente cinq degrés ) .

Selon une autre caractéristique, l'angle de débattement angulaire β ( béta ) que parcourt l'élément basculant d'appui entre sa position désengagée et sa position engagée en guise de cale de montée est avantageusement inférieur à 90° ( quatre vingt dix degrés ) de préférence inférieur à 80° ( quatre vingt degrés ) et en particulier inférieur à 75° ( soixante quinze degrés ) .

Selon une autre caractéristique, l'élément basculant d'appui comporte au moins un bras d'actionnement s'étendant vers l'arrière au delà de la verticale passant par l'axe horizontal autour duquel pivote ledit élément basculant d'appui par rapport au socle du dispositif et ce bras comporte dans sa face supérieure au moins une cavité ouverte vers le haut pour recevoir la pointe du bâton dont l'appui vers le bas entraîne le basculement vers l'arrière dudit élément basculant d'appui pour l'amener de l'une de ses deux positions engagées à sa position désengagée.

Selon une autre caractéristique , le dispositif cale de montée - bloqueur selon l'invention comporte des moyens d'accrochage et de retenue en rotation du basculeur constitués d'au moins un ergot d'accrochage venant s'accrocher sur un cran de forme et de position adéquate aménagé sur l'élément basculant d'appui. L'échappement de l'ergot d'accrochage du cran de retenue du bloqueur est commandé par un levier de déverrouillage monté pivotant par rapport au tamis autour d'un axe horizontal positionné en arrière de l'axe de pivotement de l'élément basculant d'appui . Ce levier de déverrouillage comporte dans sa face supérieure au moins une cavité destinée à recevoir la pointe du bâton dont l'appui entraîne le basculement vers l'arrière du levier de déverrouillage entraînant du même coup l'échappement de l'ergot d'accrochage et le basculement vers l'avant de l'élément basculant d'appui sous l'action des moyens de rappel.

Selon un premier mode de réalisation, l'élément basculant d'appui comporte un seul bras d'actionnement disposé symétriquement par rapport au plan de symétrie longitudinal du dispositif et dans la face supérieure de ce bras central est aménagée une cavité de réception pour la pointe du bâton , l'axe longitudinal de cette cavité étant alors avantageusement disposé dans le plan longitudinal de symétrie du dispositif . Dans cette configuration, l'élément de verrouillage - déverrouillage comporte avantageusement deux bras d'actionnement situés de part et d'autre du bras central d'actionnement de l'élément basculant d'appui , chacun des deux bras d'actionnement de l'élément de verrouillage - déverrouillage comportant dans sa face supérieure une cavité destinée à recevoir la pointe du bâton dont l'appui vers le bas entraîne la libération en basculement vers l'avant de l'élément basculant d'appui sous l'action de la force développée par les moyens de rappel qui lui sont associés.

Selon un second mode de réalisation, l'élément basculant d'appui comporte deux bras d'actionnement disposés de part et d'autre du bras central d'actionnement de l'élément de verrouillage - déverrouillage et chacun de ces deux bras d'actionnement comporte dans sa face supérieure une cavité de réception pour la pointe du bâton dont l'appui vers le bas entraîne la libération en basculement vers l'avant de l'élément basculant d'appui sous l'action de la force développée par les moyens de rappel . Le bras central d'actionnement de l'élément de verrouillage - déverrouillage est disposé symétriquement par rapport au plan de symétrie longitudinal du dispositif et dans la face supérieure de ce bras central est aménagée une cavité de réception pour la pointe du bâton , l'axe longitudinal de cette cavité étant avantageusement disposé dans le plan longitudinal de symétrie dudit dispositif selon l'invention .

Selon un troisième mode de réalisation, l'élément basculant d'appui et l'élément de verrouillage - déverrouillage comportent chacun un seul levier d'actionnement , les deux leviers d'actionnement étant disposés l'un d'un coté et l'autre de l'autre coté du plan Ps longitudinal vertical de symétrie générale de la raquette .

Pour différencier visuellement les fonctions d'engagement et de dégagement du dispositif selon l'invention, le ou les leviers d'actionnement que comporte l'élément basculant d'appui pourront avantageusement être d'une couleur différente de celle du ou des leviers d'actionnement de l'élément de verrouillage - déverrouillage .

Selon un premier mode de réalisation , en position bloqueur, l'immobilisation de la plaque de la fixation est assurée directement par l'élément basculant d'appui dont la partie inférieure avant, avantageusement configurée vient directement appuyer sur la face supérieure de ladite plaque de fixation.

Selon une autre caractéristique d'un mode préférentiel de réalisation, l'élément basculant d'appui supporte un axe supérieur disposé sensiblement horizontalement et pivotant lui-même, de façon solidaire avec ledit élément basculant d'appui dans lequel il est monté, autour de l'axe inférieur reliant ledit élément basculant d'appui au socle de la fixation. Autour de cet axe supérieur est monté pivotant un doigt mobile dont l'extrémité inférieure avant peut passer d'une position désengagée, dans laquelle elle est en partie au moins escamotée à l'intérieur de l'élément basculant d'appui en étant alors située en arrière de la zone balayée par la plaque de fixation, à une position engagée dans laquelle elle est en proéminence par rapport à la face avant de l'élément basculant d'appui et elle se situe alors en partie au moins dans la zone balayée par la plaque de fixation .
Lorsque le dispositif selon l'invention est engagé en position bloqueur , la face inférieure avant dudit doigt mobile vient en appui sur la face supérieure de la plaque de fixation pour assurer l'immobilisation en rotation de celle-ci par rapport au tamis de la raquette .
Lorsque le dispositif selon l'invention est engagé en position cale de montée , la face inférieure avant du doigt mobile vient en appui sur la face supérieure du tamis pour assurer un appui ferme et solide de l'élément basculant d'appui en transmettant ainsi directement au tamis la majeure partie des forces d'appui exercées par la plaque de fixation sur l'élément d'appui.

Selon une autre caractéristique, le doigt mobile comporte une patte d'actionnement constituée par un prolongement s'étendant avantageusement vers le haut et vers l'arrière au-delà de l'axe autour duquel pivote ledit doigt. Lors du pivotement vers l'arrière , donc vers sa position désengagée , de l'élément basculant d'appui cette patte d'actionnement du doigt mobile est amenée en contact contre la face d'appui correspondante aménagée dans l'élément constituant le socle de la fixation et la poursuite du basculement vers l'arrière de l'élément basculant d'appui entraîne alors le retour du doigt mobile en position escamotée à l'intérieur de l'élément basculant d'appui à l'encontre de la force de rappel développée par un ressort tendant à ramener ledit doigt dans sa position active donc proéminente .

Selon une autre caractéristique importante, lorsque l'élément basculant d'appui est amené en position engagée en bloqueur, la base inférieure du doigt mobile vient se positionner au dessus de la face supérieure de l'extrémité arrière de la plaque de fixation et tout effort vers le haut exercé par ladite plaque de fixation contre la face inférieure du doigt mobile entraine la rotation vers l'arrière de l'élément basculant d'appui et ce faisant amène la patte d'actionnement du doigt pivotant en appui contre la face correspondante du socle de la fixation ce qui se traduit par l'immobilisation en rotation dudit doigt qui s'oppose ainsi à la poursuite du basculement vers l'arrière de l'élément basculant d'appui sous l'action de la force vers le haut transmise par l'arrière de la plaque tentant à se soulever lors de la marche.
Le système se retrouve donc auto-verrouillé en position bloquée de la plaque. Un tel autoverrouillage s'avère particulièrement appréciable par rapport à la version simplifiée du dispositif selon l'invention ne comportant pas de doigt pivotant et dont l'élément basculant d'appui appuyant directement sur la plaque de la fixation peut risquer d'être repoussé en basculement vers l'arrière par la force vers le haut transmise par l'arrière de la plaque tentant à se soulever lors de la marche en entraînant l'échappement de la plaque de sa position bloquée contre le tamis . A contrario, on peut aussi quelque part considérer que ce risque d'échappement intempestif de la plaque de sa position bloquée constitue par ailleurs une sécurité dans la mesure où la plaque de fixation peut ainsi se retrouver libérée en rotation normale lorsqu'un effort de traction trop violent est excercé au niveau de l'arrière de la chaussure , lors d'une chute par exemple ou lorsque le raquettiste est pris dans une avalanche

Selon une autre caractéristique, le doigt mobile en rotation tel que défini ci-avant permet au dispositif selon l'invention d'assurer ses fonctions de bloqueur et de cale de montée grâce à des débattement angulaires de l'élément basculant beaucoup plus réduits que ceux qui sont nécessaires pour assurer ces mêmes fonctions a l'aide du dispositif selon l'invention dans sa version ne comportant pas un doigt mobile .

Selon une autre caractéristique et selon un premier mode de réalisation, le dispositif cale de montée - bloqueur comporte un seul ressort, constitué d'un ressort de torsion ou d'un ressort réalisé à l'aide d'une lamelle flexible ou d'un fil plié , la force en rotation transmise par l'une des deux branches dudit ressort assurant le rappel en position haute , donc enclenchée, du levier de verrouillage-déverrouillage tandis que la force en rotation transmise par la seconde branche du ressort assure le rappel en basculement vers l'avant de l'élément basculant d'appui pour l'amener dans sa position engagée en bloqueur ou en cale de montée.

Selon un mode de réalisation préférentiel , les moyens de rappel susmentionnés sont constitués d'un seul ressort de torsion, dont la partie hélicoïdale est disposée concentriquement autour de l'axe de pivotement de l'élément basculant d'appui.

Selon une autre caractéristique lorsque le dispositif selon l'invention comporte un doigt pivotant d'appui il peut être avantageusement équipé d'un ressort unique dont l'une des deux branches assure le rappel en position haute , donc enclenchée, du levier de verrouillage déverrouillage tandis que la seconde branche du ressort assure le rappel en position sortie , donc proéminente, du doigt pivotant en assurant ainsi par répercussion le rappel en basculement vers l'avant de l'élément basculant d'appui pour l'amener dans sa position engagée en bloqueur ou en cale de montée .

Cette conception utilisant un seul ressort est bien sûr très intéressante au niveau du coût de revient , mais aussi au niveau du gain de poids et de la facilité d'assemblage du dispositif cale de montée - bloqueur.

Selon une autre caractéristique, le dispositif selon l'invention comporte un dispositif amortisseur destiné à amortir le choc d'impact brutal de l'élément basculant contre sa butée angulaire de fin de course lorsque les moyens d'immobilisation en pivotement dudit élément basculant sont libérés et que celui-ci est brusquement entraîné en basculement vers l'avant sous l'action des forces développées par les moyens de rappel l'amenant en position cale de montée.
Cet amortisseur de fin de course angulaire peut être avantageusement constitué d'un tampon réalisé dans un matériau souple élastiquement déformable tel qu'un caoutchouc naturel ou synthétique interposé entre les faces de butée de l'élément basculant d'appui et les faces de butée correspondantes aménagées dans le socle du dispositif.

Selon une autre caractéristique, la face supérieure de l'élément basculant d'appui comporte avantageusement un tampon amortisseur réalisé dans un matériau souple élastiquement déformable tel qu'un caoutchouc naturel ou synthétique destiné à amortir le bruit d'impact de la plaque de fixation lorsque celle-ci vient se reposer sur le capot supérieur de l'élément basculant d'appui engagé en position cale de montée.

Selon une autre caractéristique, pour éviter que l'extrémité arrière de la plaque de fixation n'échappe sur le coté de l'élément basculant d'appui lorsque le dispositif est utilisé en position cale de montée , la face supérieure dudit élément basculant d'appui comporte avantageusement une cavité de réception, de forme complémentaire à celle de la partie correspondante de la plaque de fixation , ladite cavité étant d'une profondeur suffisante et comportant si besoin des remontées latérales pour garantir le bon calage latéral de l'extrémité arrière de la plaque de fixation .

Selon une autre caractéristique d'un mode particulier de réalisation , le dispositif selon l'invention comporte une cavité, de dimension appropriée à celle de la partie arrière de la plaque de fixation, aménagée dans la face supérieure de l'élément basculant d'appui et cette cavité comporte une paroi venant prendre appui contre l'extrémité arrière de la plaque de la fixation lorsque le dispositif est engagé en position cale de montée.

Selon une autre caractéristique d'un mode particulier de réalisation, la raquette à neige sur laquelle est monté le dispositif selon l'invention comporte un tamis dont la partie centrale est reliée au cadre périphérique du tamis par des moyens permettant son inclinaison dans le sens transversal de la raquette de part et d'autre d'une position neutre dans laquelle ladite zone centrale du tamis est automatiquement ramenée par des moyens de rappel. Le dispositif selon l'invention solidarisé à la zone centrale du tamis montée oscillante accompagne alors les mouvements d'inclinaison latérale dudit tamis par rapport au care de la raquette.

Selon une autre caractéristique d'un mode particulier de réalisation, la raquette, sur laquelle est monté le dispositif cale de montée-bloqueur selon l'invention, comporte une dispositif emmagasinant de l'énergie lors de la fin de la foulée pour la restituer lors de la foulée suivante.
Selon un mode de réalisation , ce dispositif emmagasinant de l'énergie est constitué d'un élément élastiquement déformable tel qu'un ressort mécanique , pneumatique ou encore tel q'une butée constituée d'un matériau élastiquement déformable et cet élément est interposé entre la face inférieure de la plaque de fixation et la face supérieure du tamis entre lesquelles il est pris en tenaille en étant comprimé et en accumulant donc de l'énergie par compression lors du retour de la plaque vers sa position rabattue contre la face supérieure du tamis pour pouvoir restituer cette énergie sous forme d'une détente lorsque, lors de la foulée suivante, l'arrière de la plaque de fixation s'éloigne du tamis .
Selon un mode préférentiel de réalisation , ce dispositif emmagasinant puis restituant de l'énergie peut être sélectivement activé ou désactivé et selon un mode particulier de réalisation , ledit dispositif est amené automatiquement en position active lorsque le dispositif cale de montée-bloqueur selon l'invention est engagé en position cale de montée et le désengagement de la position cale de montée entraîne automatiquement le désengagement simultané du dispositif emmagasinant de l'énergie qui redevient donc inactif.

### Description des dessins

D'autres avantages et caractéristiques ressortiront plus clairement de la description qui va suivre des différents modes de réalisation montrés à titre d'exemples non limitatifs et représentés aux dessins annexés dans lesquels :
- La figure 1 est une vue d'ensemble en coupe selon le plan de symétrie longitudinal général Ps de la raquette montrant schématiquement une raquette à neige sur laquelle est monté un dispositif de cale de montée et bloqueur selon l'invention,
- La figure 2 est une vue en coupe longitudinale selon le plan de symétrie Ps d'un premier mode de réalisation du dispositif de cale de montée et bloqueur selon l'invention, montrant ledit dispositif dans sa position désengagée.
- La figure 3 est une vue en coupe longitudinale selon le plan de symétrie Ps du dispositif représenté sur la figure 2 et qui est ici montré dans sa position engagée en bloqueur.
- La figure 4 est une vue en coupe longitudinale selon le plan de symétrie Ps du dispositif de la figure 2, qui est ici montré dans sa position engagée en cale de montée.
- La figure 5 est une vue en coupe longitudinale selon le plan de symétrie Ps montrant un deuxième mode de réalisation du dispositif selon l'invention ici représenté dans sa position désengagée.
- La figure 6 est une vue en coupe longitudinale selon le plan de symétrie Ps de la figure 5, et montré dans une position intermédiaire entre sa position désengagée et sa position engagée en bloqueur,
- La figure 7 est une vue en coupe longitudinale selon le plan de symétrie Ps du dispositif de la figure 5 qui est ici montré dans sa position engagée en bloqueur,
- La figure 8 est une vue en coupe longitudinale selon le plan de symétrie Ps de la figure 5 qui est ici montré dans sa position engagée en cale de montée,
- La figure 9 est une vue de dessus montrant le dispositif selon l'invention dans sa position désengagée,
- La figure 10 est une vue de coté montrant le dispositif selon l'invention dans sa position désengagée.

### Description détaillée de deux modes de réalisation

Sur la figure 1 le dispositif de cale de montée et bloqueur 1 occupe sa position inactive donc désengagée de telle manière que l'extrémité arrière de la plaque de fixation 2 supportant la chaussure est libre et qu'elle peut donc pivoter sur tout son débattement angulaire habituel autour de son axe 3 qui la relie au tamis 4 de la raquette à neige.

Les figures 2, 3 et 4 montre un premier mode de réalisation simplifiée du dispositif cale-de montée bloqueur 1 selon l'invention, dans lequel ledit dispositif comprend :
- un élément fixe 5 constituant le socle du dispositif qui est solidarisé de façon rigide au tamis 4 de la raquette ,
- un élément basculant d'appui 6 monté pivotant par rapport au socle 5 autour d'un axe 7 disposé perpendiculairement au plan longitudinal de symétrie générale Ps,
- un élément de verrouillage 8 monté pivotant par rapport au socle 5 autour d'un axe 9 disposé perpendiculairement au plan Ps et positionné plus en arrière , donc plus près de l'extrémité arrière de la raquette, par rapport à l'axe 7 de pivotement de l'élément basculant d'appui 6 ,
- un ressort avant 10, du type ressort de torsion, monté autour de l'axe avant 7 assurant le rappel automatique de l'élément basculant d'appui 6 dans la position engagée en cale de montée ou en bloqueur
- un ressort de rappel arrière 11, du type ressort de torsion, monté autour de l'axe arrière 9 , assurant le rappel automatique et le maintien de l'élément de verrouillage 8 dans sa position verrouillée.

Le dispositif 1 comporte donc deux axes disposés sensiblement horizontalement et parallèlement l'un par rapport à l'autre, un axe avant 7 et un axe arrière 9, qui tous deux restent fixes par rapport au tamis 4 de la raquette et dont la position ne change donc pas , que le dispositif soit désengagé ou engagé en bloqueur ou en cale de montée.
L'élément basculant d'appui 6 comporte un dispositif d'accrochage constitué d'un ergot 63 collaborant avec un crochet 81 de forme complémentaire aménagé dans l'élément de verrouillage 8 . L'élément basculant d'appui 6 comporte un bras 61 s'étendant vers l'arrière dans la face supérieure duquel est aménagée une cuvette 610 destinée à recevoir la pointe du bâton.
Tel que montré sur la figure 2 une force d'appui F1 exercée à l'aide de la pointe du bâton dans la cuvette 610 assure le basculement vers l'arrière selon R1 de l'élément basculant d'appui 6 autour de l'axe avant 7 à l'encontre de la force de rappel développée par le ressort 10 jusqu'à ce que l'ergot de verrouillage 63 vienne se loger dans le crochet 81 du levier de déverrouillage 8 qui est maintenu basculé vers l'avant sous la force développée par le ressort arrière 11. Dès lors le dispositif 1 occupe sa position désengagée et l'extrémité avant de l'élément basculant d'appui 6 aménagée en becquet 62 se situe en arrière de la zone balayée par l'extrémité arrière 20 de la plaque de fixation 2 avec laquelle elle n'interfère donc pas.

Comme le montre la figure 3 , une force d'appui F2 exercée à l'aide de la pointe du bâton dans la cuvette 82 aménagée dans la partie supérieure arrière du levier de déverrouillage 8 entraîne la libération de l'ergot 63 du crochet 81 et sous l'action de la force développée par le ressort avant 10 , l'élément basculant d'appui 6 pivote vers l'avant autour de son axe 7 selon R2 jusqu'à ce que le becquet 62 vienne prendre appui sur la face supérieure de l'extrémité arrière 20 de la plaque de fixation 2 qui se trouve ainsi maintenue plaquée contre la face supérieure du tamis , le dispositif selon l'invention occupant alors sa position bloqueur.

La figure 4 montre le dispositif selon l'invention 1 dans la position cale de montée qu'il atteint lorsque le becquet avant 62 vient en butée contre la face supérieure du tamis 4 . L'extrémité arrière 20 de la plaque de fixation 2 vient alors reposer dans une concavité 600 de forme adaptée aménagée dans la partie avant de la face supérieure de l'élément basculant d'appui 6.
Comme on peut le remarquer sur les figures 2, 3 et 4 le capot supérieur 50 du socle 5 est avantageusement de forme curviligne convexe dont le centre est constitué par l'axe 7 et l'élément basculant d'appui 6 comporte lui une paroi 64 de forme curviligne concave dont le centre est constitué par l'axe 7 et les deux parois curvilignes et concentriques 50 et 64 sont situées les plus proches possible l'une de l'autre pour éviter les pénétrations d'eau , de neige ou de cailloux à l'intérieur du dispositif 1 .

Les figures 5, 6, 7 et 8, montrent un second mode de réalisation qui se différencie du précédent en ce qu'il comporte un doigt mobile 12 articulé autour d'un axe 121 par rapport à l'élément basculant d'appui 14 . L'élément basculant d'appui 14 ainsi que le doigt mobile 12 dont il supporte l'axe 121 sont articulés par rapport au socle 13 autour d'un axe avant 18 à l'encontre des forces de rappel développées par un ressort 19 tendant d'une part à faire basculer vers l'avant l'élément basculant 14 et d'autre part à faire pivoter le doigt mobile 12 autour de son axe 121 pour amener l'extrémité inférieure avant 123 dudit doigt en proéminence par rapport à la face avant de l'élément basculant 14.

La figure 5 montre le dispositif 1 dans sa position désengagée qu'il atteint en fin de course angulaire lorsqu'un appui selon F3 est exercé dans la cavité 144 située au voisinage de l'extrémité arrière du bras prolongeant vers l'arrière l'élément d'appui basculant 14 . Cette force F3 entraîne le basculement vers l'arrière selon R3 de l'ensemble constitué par l'élément d'appui basculant 14 et le doigt mobile 12 puis , aussitôt que le bras d'actionnement 122 dudit doigt mobile 12 entre en contact avec la face d'appui correspondante 131 du socle 13, ledit doigt mobile 12 commence à effectuer son mouvement d'escamotage à l'intérieur du socle 13 en tournant autour de son axe 121 dans le sens AR3 opposé à celui dans lequel continue de pivoter l'élément d'appui basculant 14 pour rejoindre sa position désengagée. En fin de course angulaire de retour le doigt mobile 12 est en partie au moins escamoté à l'intérieur du corps du socle 13 et l'élément d'appui basculant 14 est suffisamment basculé vers l'arrière pour que son ergot 142 vienne s'accrocher au crochet de retenue 151 solidaire du levier de verrouillage-déverrouillage 15 tel que montré sur la figure 5 .

La libération de l'élément basculant 14 amenant le dispositif 1 en position de cale de montée ou de bloqueur se fait en deux temps selon un principe de deux détentes successives comme l'illustrent les figures 6 et 7 pour bénéficier d'un effet de choc qui puisse déclencher la sortie du doigt mobile 12 dans le cas où celui-ci serait resté bloqué dans sa position escamotée et ce pour s'assurer que l'extrémité inférieure avant 123 dudit doigt 12 sera bien suffisamment sortie pour pouvoir venir prendre appui soit sur l'extrémité arrière 20 de la plaque lorsque le dispositif est utilisé en bloqueur, tel que montré sur la figure 7, soit sur la face supérieure du tamis 4 lorsque le dispositif est utilisé en cale de montée, tel que montré sur la figure 8 .
Pour ce faire, comme le montre la figure 6 , un appui selon F4 exercé à l'aide de la main ou de la pointe du bâton sur le levier de déverrouillage 15 entraîne l'échappement de l'ergot d'accrochage 142 du crochet de retenue 151 ce qui se traduit par la libération brutale en basculement vers l'avant selon R4 de l'élément basculant d'appui 14 et du doigt mobile 12 supporté par celui-ci . Le basculement vers l'avant de l'ensemble élément basculant d'appui 14 et doigt mobile 12 est brutalement stoppé dans son mouvement par l'accrochage d'une lame transversale 141, solidaire dudit élément basculant d'appui 14, venant se loger dans un crochet 152 de forme adaptée solidaire du levier de déverrouillage 15 . On comprend dès lors aisément que dans l'éventualité où le doigt mobile 12 serait resté jusqu'alors malencontreusement bloqué dans sa position escamotée l'effet combiné du choc de l'impact dû à l'arrêt brutal sus décrit auquel s'ajoute la force du ressort avant 19 qui continue à exercer une poussée vers l'avant sur la partie inférieure dudit doigt mobile 12 va immédiatement entraîner celui-ci en pivotement autour de son axe 121 pour l'amener en position sortie par rotation selon le sens AR4 de sens opposé au sens R4 dans lequel pivote l'élément d'appui basculant 14 pour aller de sa position désengagée à sa position engagée en bloqueur ou en cale de montée.
La seconde phase de la libération en rotation vers l'avant de l'élément basculant d'appui 14 est représentée sur la figure 7 ; elle s'opère lorsque le raquettiste cesse d'appuyer sur le levier de déverrouillage 15 et que celui-ci, sous l'action de la force de rappel développée par le ressort arrière 17, rebascule vers l'avant en entraînant ainsi l'échappement de la barrette 141 du crochet 152 qui la retenait . Dès lors, l'ensemble constitué de l'élément basculant d'appui 14 et du doigt mobile 12 peut reprendre son mouvement de basculement vers l'avant selon R5 par pivotement autour de l'axe 18 sous la poussée du ressort 19 et ce jusqu'à ce que l'extrémité inférieure avant 123 du doigt mobile 12 vienne en appui sur la face supérieure de l'extrémité arrière 20 de la plaque de fixation 2 pour servir de bloqueur en maintenant ladite plaque de fixation 2 plaquée contre la face supérieure du tamis 4 de la raquette à neige, tel que représenté sur la figure 7 .

On peut donc dire que le dispositif 1 selon l'invention comporte deux dispositifs d'accrochage sélectivement libérables successivement l'un après l'autre lors de la course angulaire amenant l'élément d'appui basculant de sa position désengagée à l'une de ses deux positions engagées en bloqueur ou en cale de montée . Le premier dispositif constitué de l'ergot 142 et du crochet 151, permet d'immobiliser l'élément d'appui basculant 14 dans sa position complètement désengagée, tandis que le second dispositif constitué de la lame transversale 141 et du crochet 152 permet d'immobiliser l'élément d'appui basculant 14 dans une position intermédiaire entre sa position complètement désengagée et sa position engagée en bloqueur.

Le premier dispositif d'accrochage constitué des éléments 142 et 151 se libère lorsqu'une force exercée sur le levier de verrouillage-déverrouillage entraîne la rotation de celui-ci à l'encontre des forces de rappel développées par les moyens 17 tendant à le rappeler dans la position qu'il occupe lorsque l'élément d'appui basculant 14 occupe sa position désengagée tandis que le second dispositif d'accrocahge se libère lorsque la force d'appui susmentionnée cesse d'être appliquée et que le levier de verrouillage-dévérouillage est rappelé vers sa position haute par les moyens de rappel qui lui sont associés.

Comme le montrent ces figures 6 et 7 lorsque le dispositif (1) occupe sa position engagé en bloqueur toute force dirigée du bas vers le haut exercée contre la face inférieure avant (123) du doigt mobile (12) par la plaque de la fixation (20) entraîne tout d'abord l'ensemble élément basculant (14) et doigt mobile (12) en basculement vers l'arrière en direction de la position désengagée du dispositif (1) jusqu'au moment où le bras d'actionnement (122) du doigt mobile (12) vient au contact de la face d'appui correspondante (131) du socle (5) et s'oppose alors à la poursuite du mouvement de désengagement du dispositif (1) dont il assure ainsi le verrouillage en position bloqueur en s'opposant à la libération en rotation de la plaque (2) autour de son axe de rotation (3) .

On peut aussi dire que, lorsque le dispositif 1 selon l'invention est observé dans la position dans laquelle il est dessiné sur les figures en vue latérale 5,6,7,et 8, dans lesquelles l'extrémité avant de la raquette est située du coté gauche, aussitôt que le bras d'actionnement 122 du doigt mobile 12 vient au contact de la face d'appui correspondante 131 du socle 5 toute force tendant à faire pivoter le doigt mobile 12 autour de son axe 121 dans le sens horaire AR4 se traduit par l'entraînement en rotation dans le sens antihoraire R4 de l'élément d'appui basculant 14 .

La figure 8 montre le dispositif dans sa configuration en cale de montée qu'il atteint lorsque l'arrière 20 de la plaque de fixation est suffisamment éloignée du tamis de la raquette pour permette à l'extrémité inférieure avant du doigt mobile 12 de venir en appui sur la face supérieure du tamis 4 de la raquette. L'extrémité arrière 20 de la plaque de fixation 2 peut alors venir se poser dans la cuvette 143 aménagée dans la partie avant de la face supérieure de l'élément basculant d'appui 14 , laquelle cuvette 143 est suffisamment profonde et possède des remontées latérales suffisantes pour assurer le recentrage et le calage latéral de l'extrémité 20 de la plaque de fixation lors des traversées en dévers effectuées avec le dispositif selon l'invention engagé en position bloqueur .

La figure 9 montre en vue de dessus une configuration préférentielle du dispositif selon l'invention dans laquelle l'élément d'appui basculant 14 comporte un seul bras d'actionnement disposé symétriquement par rapport au plan de symétrie longitudinal Ps du dispositif . Dans la partie avant de la face supérieure dé l'élément basculant d'appui 14 est aménagée une cuvette 143 destinée à assurer le calage de la partie arrière 20 de la plaque de fixation 2 lorsque le dispositif 1 est utilisé en guise de cale de montée tandis qu'au voisinage de l'extrémité arrière du bras d'actionnement de l'élément d'appui basculant 14 est aménagée une cavité de réception 144 dans laquelle vient se caler la pointe du bâton du raquettiste lorsqu'il souhaite ramener le dispositif en position désengagée. Dans la configuration montrée sur cette figure 9 , l'élément de verrouillage - déverrouillage 15 comporte deux bras d'actionnement situés de part et d'autre du bras central d'actionnement de l'élément basculant d'appui 14 , chacun des deux bras d'actionnement de l'élément de verrouillage - déverrouillage 15 comportant dans sa face supérieure et au voisinage de son extrémité arrière une cavité 153 et154 destinée à recevoir la pointe du bâton dont l'appui vers le bas entraîne la libération et donc l'engagement du dispositif en position bloqueur ou cale de montée par basculement vers l'avant de l'élément basculant 14 d'appui sous l'action de la force développée par les moyens de rappel qui lui sont associés.

La figure 10 est une vue de coté du dispositif selon l'invention représenté sur les figures 6,7,8,et 9 .

Comme le montrent les figures 2,5, et 10, lorsque le dispositif selon l'invention occupe sa position désengagée , les extrémités arrières du levier de déverrouillage 15 sont avantageusement plus éloignées de la face supérieure du tamis de la raquette que ne l'est l'extrémité arrière du levier prolongeant vers l'arrière l'élément basculant d'appui 14 et ce dans le but de faciliter le repérage des leviers qui doivent être actionnés pour entraîner le passage de la position désengagée du dispositif vers la position engagée en bloqueur ou vers la position engagée en cale de montée .
A contrario, lorsque le dispositif est engagé en position bloqueur ou en position cale de montée , tel que montré sur les figures 3, 4, 7 et 8 c'est le levier d'actionnement solidaire de l'élément d'appui basculant 14 qui se retrouve en position haute par rapport aux bras d'actionnement du levier de déverrouillage pour , là encore, faciliter le repérage par l'utilisateur du levier sur lequel il faut agir pour ramener le dispositif dans sa position désengagée.
On peut donc dire que le (les) levier(s) dont la (les) cavité(s) de réception de la pointe du bâton est (sont) la (les) plus haute(s) est (sont) le (les) levier(s) sur lequel (lesquels) il faut agir pour déclencher un changement de situation du dispositif de la position désengagée vers l'une ou l'autre des deux positions engagées et vice et versa .

Il faut également noter par ailleurs que les déplacements du doigt mobile 12 s'effectuent selon un trajet combinant des mouvements de rotation par rapport au socle 13 du dispositif selon l'invention, donc par voie de conséquence également par rapport au tamis 4 de la raquette, autour de deux axes différents que sont les axes 121 et 18 , l'axe 121 de pivotement dudit doigt mobile 12 pivotant lui-même autour de l'axe 18 en même temps que l'élément d'appui basculant 14 auquel il est relié par l'intermédiaire dudit axe d'articulation 121 .

Selon un autre mode de réalisation non représenté , le socle du dispositif bloqueur - cale de montée selon l'invention constitue avec le tamis de la raquette un ensemble monolithique ledit socle étant directement intégré dans le tamis de la raquette et moulé en même temps que lui et ce pour des bénéfices appréciables à la fois au niveau solidité , esthétique, légèreté et économie grâce à un montage plus rapide, seules les pièces mobiles constituant le reste du dispositif selon l'invention étant rapportées et reliées audit socle par les axes de pivotements sus décrits.

Il est clair que l'invention n'est pas limitée aux seuls modes de réalisation décrits dans le texte précité, mais elle comprend aussi tous leurs équivalents techniques ainsi que leurs combinaisons.

## Revendications

1. Dispositif (1) de calage en hauteur et de blocage en rotation d'une plaque de fixation (2) articulée sur une raquette à neige, ledit dispositif étant disposé en partie au moins entre l'extrémité arrière (20) de la plaque de fixation pivotante et l'extrémité arrière du tamis et étant équipé de moyens de commande pour le passage d'une position inactive , désengagée, à deux positions active, engagées, et vice versa,
**caractérisé en ce qu'**il comporte :
- un socle (5,13) solidaire du tamis (4) de la raquette ledit socle supportant un axe avant (7,18) et un axe arrière (9,16) de pivotement disposés sensiblement parallèlement l'un par rapport à l'autre et sensiblement horizontalement par rapport au tamis de la raquette ,
- un élément (6,14) basculant d'appui monté pivotant à l'encontre de moyens de rappel (10,18) autour de l'axe de pivotement avant supporté par le socle susmentionné, ledit élément basculant d'appui (6,14), qui comporte au moins un bras d'actionnement s'étendant vers l'arrière, pouvant occuper soit une position désengagée dans laquelle il est basculé vers l'arrière , et il se situe alors en dehors de la zone balayée par la plaque pivotante de la fixation, soit une première position engagée en bloqueur, qu'il atteint après un basculement vers l'avant, de valeur angulaire α ( Alpha ) par rapport à la position désengagée, dans laquelle il exerce , soit directement soit par l'intermédiaire d'un doigt mobile (12) , un appui sur la face supérieure de l'extrémité arrière (20) de la plaque de fixation en la maintenant ainsi plaquée contre la face supérieure du tamis (4) , soit une seconde position engagée en cale de montée qu'il atteint après un basculement vers l'avant , de valeur angulaire β ( béta ) par rapport à la position désengagée, dans laquelle l'extrémité supérieure avant dudit élément basculant d'appui (6,14) est engagée sous l'extrémité postérieure de la plaque de fixation pour servir de rehausseur en limitant la rotation vers le bas de ladite plaque (2) .
- un élément (8,15) de verrouillage et déverrouillage monté pivotant à l'encontre de moyens de rappel (11,17) autour de l'axe de pivotement arrière (9,16) supporté par le socle (5,13) susmentionné ledit élément de verrouillage et déverrouillage comportant d'une part un levier de commande s'étendant vers l'arrière et d'autre part des moyens d'accrochage (81,151) collaborant avec des moyens complémentaires (63,142) solidaires de l'élément d'appui basculant (6,14) pour permettre sélectivement de maintenir ledit élément basculant d'appui dans sa position désengagée donc basculée vers l'arrière ou de le libérer en rotation pour que sous l'action des moyens de rappel (10,19) qui lui sont associés il puisse basculer vers l'avant pour venir occuper soit sa position engagée en bloqueur soit sa position engagée en cale de montée.
- des premiers moyens de rappel (10,19) tendant à faire basculer vers l'avant l'élément d'appui basculant (6,14) pour l'amener de sa position désengagée vers ses positions engagées ,
- des deuxièmes moyens de rappel (11,17) tendant à ramener l'élément de verrouillage déverrouillage (8,15) de la position déverrouillée à la position dans laquelle il assure le verrouillage de l'élément basculant (6,14) en position désengagée.

2. Dispositif (1) de calage en hauteur et de blocage en rotation d'une plaque de fixation (2) articulée sur une raquette à neige, selon la revendication 1 **caractérisé en ce que**, lorsqu'il occupe sa position engagée en guise de bloqueur , la partie inférieure avant de l'élément d'appui basculant (62) appuie directement sur la face supérieure de la partie arrière (20) de la plaque de fixation et **en ce que** lorsqu'il occupe sa position engagée en guise de cale de montée, la partie inférieure avant de l'élément d'appui basculant (62) appuie directement sur la face supérieure du tamis (4) de la raquette .

3. Dispositif (1) de calage en hauteur et de blocage en rotation d'une plaque de fixation (2) articulée sur une raquette à neige, selon la revendication 1 **caractérisé en ce qu'**il comporte un doigt (12) monté articulé autour d'un axe horizontal (121) supporté par l'élément basculant d'appui (14) et en ce d'une part lorsque le dispositif ( 1 ) est engagé en position bloqueur , l'extrémité inférieure avant (123) dudit doigt (12) vient en appui sur la face supérieure de la plaque de fixation (2) et d'autre part lorsque le dispositif ( 1 ) est engagé en position cale de montée , l'extrémité inférieure avant (123) dudit doigt (12) vient en appui sur la face supérieure du tamis (4) de la raquette.

4. Dispositif (1) de calage en hauteur et de blocage en rotation d'une plaque de fixation (2) articulée sur une raquette à neige, selon la revendication 3 **caractérisé en ce qu'**il comporte un doigt mobile (12) monté pivotant par rapport à l'élément d'appui basculant (14) autour d'un axe (121) et **en ce que** lorsque le dispositif (1) occupe sa position engagé en bloqueur toute force dirigée du bas vers le haut exercée contre la face inférieure avant (123) du doigt mobile (12) par la plaque de la fixation (20) entraîne tout d'abord l'ensemble élément basculant (14) et doigt mobile (12) en basculement vers l'arrière en direction de la position désengagée du dispositif (1) jusqu'au moment où le bras d'actionnement (122) du doigt mobile (12) vient au contact de la face d'appui correspondante (131) du socle (5) et s'oppose alors à la poursuite du mouvement de désengagement du dispositif (1) dont il assure ainsi le verrouillage en position bloqueur en s'opposant à la libération en rotation de la plaque (2) autour de son axe de rotation (3).

5. Dispositif (1) de calage en hauteur et de blocage en rotation d'une plaque de fixation (2) articulée sur une raquette à neige, selon l'une quelconque des revendications précédentes **caractérisé en ce qu'**il comporte deux dispositifs d'accrochage _sélectivement libérables successivement l'un après l'autre lors de la course angulaire amenant l'élément d'appui basculant (14) de sa position désengagée à l'une de ses deux positions engagées en bloqueur ou en cale de montée et **caractérisé en ce que** le premier dispositif d'accrochage (151,142) permet d'immobiliser l'élément d'appui basculant (14) dans sa position complètement désengagée tandis que le second dispositif d'accrochage (152,141) permet d'immobiliser l'élément d'appui basculant (14) dans une position intermédiaire entre sa position complètement désengagée et sa position engagée en bloqueur.

6. Dispositif (1) de calage en hauteur et de blocage en rotation d'une plaque de fixation (2) articulée sur une raquette à neige, selon l'une quelconque des revendications précédentes **caractérisé en ce que** l'élément basculant d'appui (6,14) comporte au moins un levier d'actionnement s'étendant vers l'arrière au-delà de la verticale passant par l'axe (7,18) autour duquel pivote ledit élément basculant d'appui (6,14) par rapport au socle (5,13).

7. Dispositif (1) de calage en hauteur et de blocage en rotation d'une plaque de fixation (2) articulée sur une raquette à neige, selon l'une quelconque des revendications précédentes **caractérisé en ce que** l'angle de débattement angulaire α (Alpha) que parcourt l'élément basculant d'appui (6,14) entre sa position désengagée et sa position engagée en guise de bloqueur est inférieur à 45° ( quarante cinq degrés).

8. Dispositif (1) de calage en hauteur et de blocage en rotation d'une plaque de fixation (2) articulée sur une raquette à neige, selon l'une quelconque des revendications précédentes **caractérisé en ce que** l'angle de débattement angulaire β ( béta ) que parcourt l'élément basculant d'appui (6,14) entre sa position désengagée et sa position engagée en guise de cale de montée est inférieur à 75° ( soixante quinze degrés ).

9. Dispositif (1) de calage en hauteur et de blocage en rotation d'une plaque de fixation (2) articulée sur une raquette à neige, selon l'une quelconque des revendications précédentes **caractérisé en ce que :**
- l'élément basculant d'appui comporte deux bras d'actionnement disposés de part et d'autre du bras central d'actionnement de l'élément de verrouillage - déverrouillage et chacun de ces deux bras d'actionnement de l'élément basculant d'appui comporte dans sa face supérieure une cavité destinée à recevoir la pointe du bâton,
- l'élément de verrouillage - déverrouillage comporte un seul bras central d'actionnement disposé symétriquement par rapport au plan de symétrie longitudinal du dispositif et dans la face supérieure de ce bras central est aménagée une cavité de réception pour la pointe du bâton , l'axe longitudinal de cette cavité étant avantageusement disposé dans le plan longitudinal de symétrie dudit dispositif .

10. Dispositif (1) de calage en hauteur et de blocage en rotation d'une plaque de fixation (2) articulée sur une raquette à neige, selon l'une quelconque des revendications précédentes **caractérisé en ce que :**
- l'élément basculant d'appui (6,14) comporte un seul bras d'actionnement disposé symétriquement par rapport au plan Ps de symétrie longitudinal du dispositif
- dans la face supérieure de ce bras central est aménagée une cavité (610° de réception pour la pointe du bâton , l'axe longitudinal de cette cavité étant avantageusement disposé dans le plan longitudinal de symétrie dudit dispositif
- le levier de verrouillage - déverrouillage (15) comporte deux bras d'actionnement situés de part et d'autre du bras central d'actionnement de l'élément basculant d'appui , chacun des deux bras d'actionnement de l'élément de verrouillage - déverrouillage comportant dans sa face supérieure une cavité ( 153,154) destinée à recevoir la pointe du bâton
